# EUROPÄISCHE PATENTSCHRIFT

(11) **EP 2 215 333 B1**
(45) Veröffentlichungstag und Bekanntmachung des Hinweises auf die Patenterteilung: **19.10.2011**
(21) Anmeldenummer: 08852005.1
(22) Anmeldetag: 04.11.2008
(51) Int. Cl.: F01L 1/344, F16H 55/06

(54) **MODULAR AUFGEBAUTER NOCKENWELLENVERSTELLER MIT KETTEN- ODER RIEMENRAD**
MODULAR CONSTRUCTION CAMSHAFT ADJUSTER WITH A CHAIN OR BELT WHEEL
MÉCANISME DE DISTRIBUTION À PROGRAMME VARIABLE DE CONCEPTION MODULAIRE, POURVU D'UNE ROUE DENTÉE À CHAÎNE OU À COURROIE

(30) Priorität: 23.11.2007 DE 102007056550
(43) Veröffentlichungstag der Anmeldung: 11.08.2010
(73) Patentinhaber: Schaeffler Technologies GmbH & Co. KG, 91074 Herzogenaurach (DE)
(72) Erfinder: DIETZ, Joachim, 96158 Frensdorf (DE); STRAUSS, Andreas, 91301 Forchheim (DE)
(86) Internationale Anmeldenummer: PCT/EP2008/064943
(87) Internationale Veröffentlichungsnummer: WO 2009/065731

(56) Entgegenhaltungen:
- EP-A- 1 544 420
- EP-A- 1 754 864
- DE-A1- 10 134 320
- DE-A1- 10 163 791
- DE-A1- 10 303 991
- DE-A1- 10 332 881
- DE-B3- 10 331 631
- US-A1- 2002 038 501

## Beschreibung

### Gebiet der Erfindung

Die Erfindung betrifft einen modular aufgebauten Nockenwellenversteller mit Ketten- oder Riemenrad für den Nockenwellenantrieb einer Brennkraftmaschine mit den Merkmalen des Oberbegriffs des Anspruchs 1.

Nockenwellen von Brennkraftmaschinen werden meistens über eine Kette oder einen Zahnriemen von Kurbelwellen angetrieben und dabei in einem geschlossenen Regelkreis kontinuierlich verstellt, wobei typische Verstellbereiche bei 40 bis 60° Kurbelwinkel liegen. Einzustellende Kurbelwinkel sind in Kennfeldern hinterlegt. Verstellungen erfolgen z. B. hydraulisch, gespeist aus dem Motorölkreis über ein elektrisch betätigtes Steuerventil und ermöglichen optimierte Ventilsteuerzeiten über die Parameter Motorlast und -drehzahl. Je nach Motorkonzept und Anzahl der Versteller ist so eine deutliche Absenkung von Kraftstoffverbrauch und Abgasemissionen sowie eine Steigerung von Leistung und Drehmoment erreichbar.

Bekannt ist aus der US 2005/0051121 A1 ein Nockenwellenversteller mit Ketten- oder Riemenrad für einen Nockenwellenantrieb einer Brennkraftmaschine. Das Gehäuse des Nockenwellenverstellers ist einschließlich einer profilierten Nut aus Aluminium oder Magnesium. Die profilierte Nut nimmt das aus Stahl gefertigte Ketten- oder Riemenrad auf. Die profilierte Nut kompliziert die Fertigung des Gehäuses des Nockenwellenverstellers und die Montage des Ketten- oder Riemenrads am Gehäuse ist aufwändig.

Die DE 103 32 881 A1 zeigt einen Nockenwellenversteller mit einem Antriebsrad, welches eine hohlzylindrische Umfangswand und zwei Seitenwände aufweist. Das Antriebsrad ist an der nockenwellenabgewandten Seite des Nockenwellenverstellers angeordnet ist und steht mit der Kurbelwelle in einer Antriebsverbindung. Das Antriebsrad kann mit dem Flügelrad bei wahlweiser oder gleichzeitiger Druckbeaufschlagung von Druckkammern eine Schwenkbewegung oder Fixierung des Flügelrades gegenüber dem Antriebsrad bewirken. Dabei ist das Flügelrad drehfest mit der Nockenwelle verbunden.

Die DE 103 31 631 B3 zeigt ein kraftübertragendes Bauteil, welches ein Funktionsteil und ein Kraftübertragungsteil aufweist, die aus unterschiedlichen Materialien bestehen. Dabei ist das Funktionsteil aus Sinteraluminium und das Kraftübertragungsteil aus Sinterstahl ausgebildet und beide Teile sind form- und/oder kraftschlüssig, jedoch schraublos verbunden. Dabei weist das Kraftübertragungsteil eine Verzahnung auf, wobei die axiale Erstreckung des Funktionssteiles größer ist, als des Kraftübertragungsteils.

Bekannt ist aus der DE 103 03 991 A1 ein modular aufgebauter Nockenwellenversteller für den Nockenwellenantrieb einer Brennkraftmaschine mit einem Ketten- oder Riemenrad, das einen radial nach außen gerichteten Radkranz mit einer Zahneingriffstiefe Z aufweist. Das Ketten- oder Riemenrad ist mit einem ringförmigen Radbett um eine zentrale, kreisförmige Öffnung versehen. Eine im wesentlichen zylindrische Radwand kragt mit einer Wandstärke X in axialer Richtung von dem ringförmigen Radbett aus, so dass die Radwand mit dem Radbett eine Topfform bildet, wobei die Wandstärke X der im wesentlichen zylindrischen Radwand unterhalb des einen Radkranzes ein Mehrfaches der Zahneingriffstiefe Z ist, so dass radial verteilte Bohrungen in der im wesentlichen zylindrischen Radwand Platz haben zur koaxialen Montage des Ketten- oder Riemenrads an einen Stator des Nockenwellenverstellers (s. Fig. 2, aaO). Die massive Wandstärke X der zylindrischen Radwand der DE 103 03 991 A1 ergibt erhöhtes Gewicht der Ketten- oder Riemenräder und damit eine nachteilig erhöhte Gesamtmasse von Nockenwellenversteller und Ketten- oder Riemenrädern.

Topfförmige Ketten- oder Riemenräder geringer Masse weisen entsprechend eingeschränkte Stabilität auf und verformen sich unter hohen Lasten aus antreibenden Ketten oder Riemen, was den Nockenwellenantrieb beeinträchtigen und so zu Motorschäden führen kann.

Aufgabe der Erfindung ist es, einen modular aufgebauten Nockenwellenversteller mit einem Ketten- oder Riemenrad für den Nockenwellenantrieb einer Brennkraftmaschine mit verbesserter Tragfähigkeit bei geringer Gesamtmasse zu schaffen.

Die Lösung erfolgt mit einem modular aufgebauten Nockenwellenversteller mit Ketten- oder Riemenrad für den Nockenwellenantrieb einer Brennkraftmaschine mit den Merkmalen des Anspruchs 1. Vorteilhafte Ausgestaltungen sind in den Unteransprüchen dargestellt.

Gemäß der Erfindung weist ein modular aufgebauter Nockenwellenversteller für einen Nockenwellenantrieb einer Brennkraftmaschine ein Ketten- oder Riemenrad auf mit einem ringförmigen Radbett um eine zentrale, kreisförmige Öffnung zur Aufnahme einer Nockenwelle, auf der das Ketten- oder Riemenrad über einen Rotor des Nockenwellenverstellers gelagert ist. Radial nach außen gerichtet ist am Ketten- oder Riemenrad mindestens ein Radkranz mit Zahneingriffstiefen Z vorgesehen. Eine im wesentlichen zylindrische Radwand mit einer Mindestwandstärke X kragt in axialer Richtung vom ringförmigen Radbett an dessen äußerem Umfang frei aus und bildet mit dem Radbett eine Topfform, wobei für ausreichende Tragfähigkeit die Mindestwandstärke X der von dem ringförmigen Radbett auskragenden Radwand unterhalb des mindestens einen Radkranzes gleich der halben Zahneingriffstiefe Z ist. Mindestens ein Radkranz ist im auskragenden Bereich der Radwand angeordnet. Erfindungsgemäß ist das topfförmige Ketten- oder Riemenrad für reduziertes Gewicht aus einem Leichtbauwerkstoff wie Aluminium gefertigt. Radial verteilte Bohrungen im ringförmigen Radbett dienen zur koaxialen Montage des Ketten- oder Riemenrads an einen Stator des Nockenwellenverstellers. Vorteilhaft ist so auch der besonders große Verzug von topfförmigen Ketten- oder Riemenrädern nach einer Wärmebehandlung reduziert.

Eine rundum Versteifung vom ringförmigen Radbett zur im wesentlichen kegelstumpfförmigen Radwand kann zur gleichmäßigen Versteifung am Umfang des topfförmigen Ketten- oder Riemenrads vorgesehen sein.

Erfindungsgemäß ist das topfförmige Ketten- oder Riemenrad mit mindestens einer im wesentlichen radial gerichteten Versteifungsrippe vom ringförmigen Radbett zur Radwand versehen zur gewichtsoptimierten Versteifung am Umfang des topfförmigen Ketten- oder Riemenrads.

Gemäß einer weiteren vorteilhaften Ausgestaltung der Erfindung kragt die Radwand vom äußeren Rand der dem Nockenwellenversteller abgewandten Seite des Nockenwellenverstellers aus.

Gemäß einer weiteren vorteilhaften Ausgestaltung der Erfindung sind die Versteifungsrippen in einem Winkel, stufig oder mit Rundungen ausgestaltet zur Optimierung der Versteifung bei konstruktiven Gegebenheiten und Lastverhältnissen.

Die Erfindung wird im folgenden anhand bevorzugter Ausführungsbeispiele dargelegt. Es zeigen:
Fig. 1: ein topfförmiges Kettenrad nach dem Stand der Technik,
Fig. 2: ein topfförmiges Kettenrad nach dem Stand der Technik und
Fig. 3: ein topfförmiges Kettenrad gemäß der Erfindung.

Fig. 1: Ein topfförmiges Kettenrad 1 aus einem Leichtbauwerkstoff wie Aluminium ist koaxial an einen modular aus Stahl gefertigten Nockenwellenversteller 2 einer Brennkraftmaschine (nicht dargestellt) montiert mit radial gleichmäßig verteilten Schrauben 3 durch ein ringförmiges Radbett 4 des topfförmigen Kettenrads 1, einen Stator 5 und einen Frontdeckel 6 des Nockenwellenverstellers 2. Eine zentrale, kreisförmige Öffnung 7 im ringförmigen Radbett 4 dient zur Aufnahme einer Nockenwelle (nicht dargestellt), auf der das Kettenrad 1 über den Nockenwellenversteller 2 drehbar gelagert ist. Eine Lagerung 8 der Nockenwelle in einem Rotor 9 des Nockenwellenverstellers 2 weist Schmiermittelöffnungen 10 auf.

Am äußeren Umfang des ringförmigen Radbetts 4 kragt im wesentlichen in axialer Richtung - vom Nockenwellenversteller 2 weg - eine von außen im wesentlichen zylindrische Radwand 11 des topfförmigen Kettenrads 1 aus. Im auskragenden Bereich der Radwand 11 mit einer Wandstärke X sind radial nach außen gerichtet zwei Radkränze 12 vorgesehen mit jeweils Zahneingriffstiefen Z. Über die Radkränze 12 läuft je eine Kette (nicht dargestellt), mit der die Nockenwelle von einer Kurbelwelle (nicht dargestellt) angetrieben wird. Die Radwand 11 des topfförmigen Kettenrads 1 kragt mit einer über die gesamte axiale Erstreckung im wesentlichen konstanten Mindestwandstärke X, die größer ist als die halbe Zahneingriffstiefe Z vom Umfang des ringförmigen Radbetts 4 aus. Die axiale Erstreckung der Radwand 11 ist größer als die Breite von 2 Radkränzen 12.

Fig. 2: Entsprechende Merkmale sind mit den Bezugszeichen aus Fig. 1 bezeichnet. Die vom Nockenwellenversteller 2 wegweisende Radwand 11 des topfförmigen Kettenrads 1 aus Aluminium weist an ihrem freien Ende 13 eine Mindestwandstärke X auf, die größer ist als die Zahneingriffstiefe Z und vom freien Ende 13 radial nach innen linear zunimmt bis zum ringförmigen Radbett 4 für eine im wesentlichen kegelstumpfförmige Versteifung 14 des Radbetts 4 und der Radwand 11 rundum deren Umfang, wobei Ausnehmungen in der Versteifung 14 für die Köpfe der Schrauben 3 vorgesehen sind.

Fig. 3: Entsprechende Merkmale sind mit den Bezugszeichen aus Fig. 1 und 2 bezeichnet. Die zylindrische Radwand 11 des topfförmigen Kettenrads 1 aus Aluminium weist an ihrem freien Ende 13 eine Mindestwandstärke X auf, die etwas größer ist als die Zahneingriffstiefe Z. Vom freien Ende 13 der zylindrischen Radwand 11 erstrecken sich radial nach innen zum Radbett 4 hin über den Umfang gleichmäßig verteilte Versteifungsrippen 15, deren Wandstärke zunächst bis ungefähr über 1/3 der gesamten axialen Erstreckung der Radwand 11 quasilinear zunimmt bis auf etwa die doppelte Zahneingriffstiefe Z. Die Wandstärke der Versteifungsrippen 15 erhöht sich anschließend mit einem radialen Absatz 16 bis auf etwa die dreifache Zahneingriffstiefe Z bis zum ringförmigen Radbett 4. Zwischen den Rippen 15 sind die Köpfe der Schrauben 3 vorgesehen.

Die zylindrische Radwand 11 mit Mindestwandstärke X kragt mehr als die Breite eines Radkranzes 12 in axialer Richtung vom ringförmigen Radbett 4 an dessen äußerem Umfang frei aus, wobei die Breite eines Radkranzes 12 mindestens 5 mm beträgt.

## Patentansprüche

1. Modular aufgebauter Nockenwellenversteller (2) für den Nockenwellenantrieb einer Brennkraftmaschine mit einem Ketten- oder Riemenrad (1), das mindestens einen radial nach außen gerichteten Radkranz (12) mit Zahneingriffstiefe Z, ein ringförmiges Radbett (4) um eine zentrale, kreisförmige Öffnung (7) und eine im wesentlichen zylindrische Radwand (11) mit einer Wandstärke X aufweist, die im wesentlichen in axialer Richtung von dem ringförmigen Radbett (4) auskragt, so dass die Radwand (11) mit dem Radbett (4) eine Topfform bildet, wobei die Mindestwandstärke X der im wesentlichen zylindrischen Radwand (11) unterhalb des mindestens einen Radkranzes (12) gleich der halben Zahneingriffstiefe Z ist **dadurch gekennzeichnet, dass** das topfförmige Ketten- oder Riemenrad (1) aus einem Leichtbauwerkstoff gefertigt ist und mit radial verteilten Bohrungen in dem ringförmigen Radbett (4) zur koaxialen Montage an einen Stator (5) versehen ist, wobei mindestens eine im wesentlichen radial gerichtete Versteifungsrippe (15) vom ringförmigen Radbett (4) zur im wesentlichen zylindrischen Radwand (11) vorgesehen ist.

2. Nockenwellenversteller (2) gemäß einem der vorhergehenden Ansprüche, **dadurch gekennzeichnet, dass** die Radwand (11) des topfförmigen Ketten- oder Riemenrads (1) vom äußeren Rand der dem Nockenwellenversteller (2) abgewandten Seite des ringförmigen Radbetts (4) auskragt.

3. Nockenwellenversteller (2) gemäß einem der vorhergehenden Ansprüche, **dadurch gekennzeichnet, dass** der mindestens eine Radkranz (12) im auskragenden Bereich der Radwand (11) angeordnet ist

4. Nockenwellenversteller (2) gemäß Anspruch 1, **dadurch gekennzeichnet, dass** die Versteifungsrippen (15) in einem Winkel, stufig oder mit Rundungen ausgestaltet sind.

## Claims

1. Modular construction camshaft adjuster (2) for the camshaft drive of an internal combustion engine with a chain or belt wheel (1), comprising at least one radially outwardly oriented wheel rim (12) with a tooth engagement depth Z, an annular wheel bed (4) around a central circular opening (7) and a substantially cylindrical wheel wall (11) with a wall thickness X, which projects substantially in an axial direction from the annular wheel bed (4), with the result that the wheel wall (11) and the wheel bed (4) together form a cup shape, the minimum wall thickness X of the substantially cylindrical wheel wall (11) beneath the at least one wheel rim (12) being equal to half the tooth engagement depth Z, **characterized in that** the cup-shaped chain or belt wheel (1) is manufactured from a lightweight material and is provided with radially distributed bores in the annular wheel bed (4) for the purpose of coaxial mounting on a stator (5), at least one substantially radially oriented reinforcing rib (15) extending from the annular wheel bed (4) to the substantially cylindrical wheel wall (11) being provided.

2. Camshaft adjuster (2) according to Claim 1, **characterized in that** the wheel wall (11) of the cup-shaped chain or belt wheel (1) projects from the outer edge of that side of the annular wheel bed (4) which faces away from the camshaft adjuster (2).

3. Camshaft adjuster (2) according to one of the preceding claims, **characterized in that** the at least one wheel rim (12) is arranged in the projecting region of the wheel wall (11).

4. Camshaft adjuster (2) according to Claim 1, **characterized in that** the reinforcing ribs (15) are constructed at an angle, in a stepped manner or with rounded portions.

## Revendications

1. Déphaseur d'arbre à cames (2) de construction modulaire, pour l'entraînement de l'arbre à cames d'un moteur à combustion interne avec une roue à chaîne ou à courroie (1), qui présente au moins une jante de roue (12) orientée radialement vers l'extérieur, avec une profondeur d'engagement de dents Z, une plaque de roue annulaire (4) autour d'une ouverture centrale circulaire (7) et une paroi de roue (11) essentiellement cylindrique ayant une épaisseur de paroi X, qui fait saillie essentiellement dans la direction axiale depuis la plaque de roue annulaire (4), de sorte que la paroi de roue (11) forme avec la plaque de roue (4) une forme de pot, l'épaisseur de paroi minimale X de la paroi de roue (11) essentiellement cylindrique en dessous de l'au moins une jante de roue (12) étant égale à la moitié de la profondeur d'engagement des dents Z, **caractérisé en ce que** la roue à chaîne ou à courroie (1) en forme de pot est fabriquée en un matériau léger, et est pourvue d'alésages répartis radialement dans la plaque de roue annulaire (4) en vue du montage coaxial sur un stator (5), au moins une nervure de renfort (15) orientée essentiellement radialement étant prévue depuis la plaque de roue annulaire (4) jusqu'à la paroi de roue essentiellement cylindrique (11).

2. Déphaseur d'arbre à cames (2) selon la revendication 1, **caractérisé en ce que** la paroi de roue (11) de la roue à chaîne ou à courroie (1) en forme de pot fait saillie depuis le bord extérieur du côté de la plaque de roue annulaire (4) opposé au déphaseur d'arbre à cames (2).

3. Déphaseur d'arbre à cames (2) selon l'une quelconque des revendications précédentes, **caractérisé en ce que** l'au moins une jante de roue (12) est disposée dans la région en saillie de la paroi de roue (11).

4. Déphaseur d'arbre à cames (2) selon la revendication 1, **caractérisé en ce que** les nervures de renforcement (15) sont configurées de manière angulaire, étagée, ou avec des arrondis.
